# EUROPÄISCHE PATENTSCHRIFT

(11) **EP 4 070 687 B1**
(45) Veröffentlichungstag und Bekanntmachung des Hinweises auf die Patenterteilung: **04.12.2024**
(21) Anmeldenummer: 22166720.7
(22) Anmeldetag: 05.04.2022
(51) Int. Cl.: A45D 34/00, A45D 34/04, A45D 40/26

(54) **APPLIKATIONSEINHEIT; WIEDERBEFÜLLBAR; LEICHT ANZUBRECHEN**
APPLICATOR UNIT; REFILLABLE; EASY TO RUPTURE
UNITÉ D'APPLICATION, RECHARGEABLE, FACILE À UTILISER

(30) Priorität: 06.04.2021 DE 202021001260 U; 07.04.2021 DE 202021101859 U
(43) Veröffentlichungstag der Anmeldung: 12.10.2022
(73) Patentinhaber: GEKA GmbH, 91572 Bechhofen (DE)
(72) Erfinder: von Jan, Erika, 91154 Roth (DE)
(74) Vertreter: Misselhorn, Hein-Martin

(56) Entgegenhaltungen:
- DE-T2- 69 308 489
- JP-B2- 3 421 792
- KR-A- 20110 030 643
- KR-B1- 100 990 214
- KR-Y1- 200 405 326
- US-A1- 2009 067 913

## Beschreibung

Die Erfindung betrifft eine Applikationseinheit mit einer Patrone aus einer masseführenden Kartusche.

### TECHNISCHER HINTERGRUND

Kosmetikprodukte und Applikatoren zum Auftragen von Applikatormasse, beispielsweise Mascara, Lipgloss, Eyeliner, etc., nach dem Stand der Technik zeichnen sich dadurch aus, dass die Kosmetikprodukte und Applikatoren, nachdem die Applikatormasse weitgehend aufgebraucht ist, vollständig weggeworfen werden. Hierbei werden zwangsläufig auch Teile des Kosmetikprodukts und Applikators weggeworfen, die eigentlich weiterverwendbar wären. Solche Kosmetikprodukte und Applikatoren nach dem Stand der Technik sind nicht nachhaltig. Das Dokument US 2009/067913 A1 offenbart eine Applikationseinheit gemäß dem Oberbegriff des Anspruchs 1.

### AUFGABE DER ERFINDUNG

Es ist daher Aufgabe der Erfindung, eine Applikationseinheit zu schaffen, die nachhaltig ist und insbesondere bei welcher verglichen mit dem Stand der Technik ein großer Anteil der Applikationseinheit wiederverwendbar ist.

### ERFINDUNGSGEMÄSSE LÖSUNG

Diese Aufgabe wird mit einer Applikationseinheit mit den Merkmalen des Anspruchs 1 und/oder mit einer Ersatzpatrone mit den Merkmalen des Anspruchs 13 gelöst.

Erfindungsgemäß umfasst die Applikationseinheit eine Patrone aus einer masseführenden Kartusche und eine bis zum Anbruch einstückig-integral an der Kartusche befindlichen, diese versiegelnden Verschluss. Die Applikationseinheit umfasst eine Kartuschenhülse zur Aufnahme der Kartusche und eine Verschlusshülse zur Aufnahme des Verschlusses. Die Kartuschenhülse und die Kartusche sowie die Verschlusshülse und der Verschluss bilden - jeweils paarweise - eine erste bzw. eine zweite Rastkupplung zum axialen Festsetzen den einen Teils am anderen Teil. Zumindest eine der beiden Rastkupplungen ist vorteilhaft so gestaltet, dass sie Freigang in Umfangsrichtung lässt, so dass die von ihr axial aneinander festgesetzten Bauteile in Umfangsrichtung relativ zueinander rotieren können. Zumindest eine der beiden Rastkupplungen ist so gestaltet, dass die Kartuschenhülse und die Verschlusshülse ihrerseits aneinander festsetzbar sind und zugleich einen Kraftwandler aufweisen, der eine Drehung der Kartuschenhülse relativ zur Verschlusshülse in eine Axialkraft oder eine Axialkraftkomponente umsetzt, die die Verschlusshülse von der Kartuschenhülse abdrückt.

Durch die Lösung der Aufgabe mit einer erfindungsgemäßen Applikationseinheit ergeben sich mehrere Vorteile zugleich. Zunächst wird eine nachhaltige Lösung erreicht aufgrund der austauschbaren Patrone, die die Kartusche und den Verschluss umfasst. Gleichzeitig kann ein optisch sehr ansehnliches Aussehen der Applikationseinheit aufrechterhalten werden, indem beispielsweise insbesondere die Außenflächen der Kartuschenhülse und/oder Verschlusshülse ansehnlich und gegebenenfalls auch designerisch aufwendig gestaltet werden kann. Aufgrund der Wiederverwendbarkeit gerade dieser Teile kann hier eine aufwändige Fertigung in Kauf genommen werden. Auf Designelemente, die zur Dekoration dienen können, wie beispielsweise metallisches Aussehen, Siebdruck, oder dergleichen, können aufgebracht werden. Gleichzeitig kann ein haptisch ansprechendes Material ausgewählt werden, denn die Nachhaltigkeit ergibt sich im Wesentlichen durch die austauschbare Patrone und durch die Wiederverwendbarkeit der Hülsen mit dem haptisch ansprechenden Material, und nicht, wie alternativ denkbar wäre, durch reine Materialreduktion. Zusammenfassend ermöglicht eine erfinderische Applikationseinheit eine Balance aus Nachhaltigkeit, Kundennutzen, Convenience und Aussehen.

Dadurch, dass Kartusche und Verschluss bis zum Anbruch einstückig-integral ausgebildet sind und nach Anbruch nicht wieder zusammen gesetzt werden können, also ohne die Applikationseinheit, insbesondere ohne Kartuschenhülse und Verschlusshülse nicht wieder verschlossen werden können, ergibt sich der weitere Vorteil darin, dass der Benutzer nicht ausschließlich die Patrone kaufen und nutzen kann, sondern zur Nutzung die gesamte Applikationseinheit benötigt. Bei Öffnen der Patrone kann diese nur in der Applikationseinheit wieder verschlossen werden, außerhalb der Applikationseinheit würde die Kosmetikmasse austrocknen. Durch die Verschlusshülse und Kartuschenhülse, die schraubenartig miteinander verbunden werden, kann gewährleistet werden, dass ein Verschluss stattfindet und die Kosmetikmasse nicht austrocknet. Nur so kann eine vom Hersteller vorgegebene, insbesondere auch hygienische Verwendung der Applikationseinheit sichergestellt werden. Außerdem kann sichergestellt werden, dass Kosmetikmasse nicht versehentlich ausläuft.

### VORTEILHAFTE OPTIONEN ZUR VEREINERUNG DER ERFINDUNG

Vorteilhaft weist die Patrone im Bereich des Übergangs zwischen der Kartusche und dem sie versiegelnden Verschluss eine Sollbruchstelle auf, die so gestaltet ist, dass die Patrone nach ihrem Einsetzen in die Kartuschenhülse und die Verschlusshülse und deren Verschließen beim ersten vollständigen Öffnen oder Aufdrehen der Verschlusshülse gegenüber der Kartuschenhülse an der Sollbruchstelle aufbricht. Dadurch kann sichergestellt werden, dass die Patrone an genau der gewünschten Stelle aufbricht, womit insbesondere die Funktionsfähigkeit der Applikationseinheit gut ermöglicht ist.

Vorzugsweise sind die Rastkupplungen so gestaltet, dass sie werkzeuglos voneinander trennbar sind. Damit muss beim Austausch einer alten mit einer neuen Patrone kein Werkzeug verwendet werden, sondern der Benutzer kann die Patrone werkzeuglos und damit nahezu jederzeit und überall austauschen, was insbesondere beim Patronenwechsel außer Haus ganz besonders zweckmäßig.

Zweckmäßig ist die Rastkupplung zwischen der Kartusche und der Kartuschenhülse im Bereich oder unmittelbar am (relativ zum Griff) distalen Stirnende der Kartusche angeordnet ist. Zweckmäßig ist die Rastkupplung zwischen dem Verschluss und der Verschlusshülse im Bereich oder unmittelbar am (relativ zum Griff) proximalen Stirnende des Verschlusses angeordnet. Zweckmäßig trägt die Kartuschenhülse an ihrer distalen Stirnseite ein Druckelement, durch dessen bevorzugt werkzeugloses Eindrücken, idealerweise mit der Fingerbeere, die Rastkupplung zwischen der Kartusche und der Kartuschenhülse werkzeuglos gelöst werden kann. Zweckmäßig trägt die Verschlusshülse an ihrer proximalen Stirnseite ein Druckelement, durch dessen bevorzugt werkzeugloses Eindrücken, idealerweise mit der Fingerbeere, die Rastkupplung zwischen dem Verschluss und der Verschlusshülse werkzeuglos gelöst werden kann. An dieser Stelle ist meist insbesondere eine gerade bzw. nicht stark gerundete Fläche vorzufinden, an welcher das Druckelement gut Platz findet und auch gut bedienbar ist. Außerdem ist ein solches Druckelement an dieser Stelle gut zu bedienen, meist mit dem Daumen, wobei die anderen Finger die Kartuschenhülse bzw. die Verschlusshülse festhalten und der Daumen lediglich das Druckelement betätigt. Die Verschlusselemente halten außerdem die Patrone in einer stabilen Position, insbesondere bis die Kosmetikmasse aufgebraucht ist.

Vorteilhaft ist ein Kupplungselement der Rastkupplung, bevorzugt das der Kartusche und/oder dem Verschluss zugeordnete, ein Rastring mit einem umlaufenden, in radialer Richtung hervorstehenden Rastkragen. Ein solcher Rastring mit Rastkragen ist nicht nur einfach herzustellen, sondern ermöglicht auch auf einfache Weise die Drehbarkeit des Verschlusses bzw. der Kartusche relativ zur Verschlusshülse bzw. zur Kartuschenhülse.

Vorzugsweise ist das andere Kupplungselement der Rastkupplung, bevorzugt das der Kartuschenhülse und/oder der Verschlusshülse zugeordnete, durch mindestens zwei Rastarme gebildet, die im angekuppelten Zustand hinter den ihnen zugeordneten Rastring greifen. Dadurch kann eine gute Rastkupplung ermöglicht werden.

Zweckmäßig ist das Druckelement so gestaltet und nähert sich den Rastarmen im niedergedrückten Zustand so, dass es die Rastarme auseinander drückt und so außer Eingriff mit ihrem Kupplungspartner bringt, der bevorzugt in Gestalt eines Rastrings ausgebildet ist. Dadurch kann ein einfaches Entkoppeln bzw. Lösen der Rastvorrichtung erreicht werden, insbesondere bei wenig Platzbedarf im Inneren der Applikationseinheit.

Vorteilhaft sind die Rastarme und der Rastring so gestaltet, dass die Rastarme bei Drehung des sie tragenden Teils relativ zu dem den Rastring tragenden Teil auch in verrastetem Zustand endlos den Rastring entlanggleiten können. Dadurch kann die Drehbarkeit des Verschlusses bzw. der Kartusche relativ zur Verschlusshülse bzw. zur Kartuschenhülse in einfacher Art und Weise gewährleistet werden.

Vorzugsweise ist der Kraftwandler ein Gewinde oder Gewindeabschnitt. Ein Schraubverschluss hat den Vorteil, dass der Benutzer diesen einfach bedienen kann. Ein Schraubverschluss ist meist intuitiv bedienbar. Ein Schraubverschluss ist reversibel bedienbar, meist über extrem viele Wiederholungen hinweg, insbesondere meist häufiger als beispielsweise ein einfacher Rast- bzw. Klickverschluss. Durch die häufige Wiederverwendbarkeit ist die Nachhaltigkeit gegeben.

Zweckmäßig ist der Kraftwandler eine, meist nicht-helikale Aufgleitrampe, idealerweise in beide Drehrichtungen wirksame Aufgleitrampe. Damit kann ein guter Verschluss der Patrone gewährleistet werden.

Erfindungsgemäß umfasst die Ersatzpatrone eine masseführende Kartusche und einen bis zum Anbruch einstückig-integral an der Kartusche befindlichen, diese versiegelnden Verschluss. Zweckmäßig sind die Patrone und die Ersatzpatrone baugleich ausgebildet.

Ein vorteilhaftes Ausführungsbeispiel der Erfindung wird nachfolgend anhand der Figuren beschrieben. Das vorteilhafte Ausführungsbeispiel soll die Erfindung lediglich verdeutlichen, ohne es einzuschränken.

### FIGURENLISTE

Fig. 1 zeigt ein Applikationselement in einer Seitenansicht,
Fig. 2 zeigt eine Patrone bis zum Anbruch mit einer Kartusche und einem einstückig-integral an der Kartusche befindlichen Verschluss in einer Seitenansicht,
Fig. 3 zeigt die Patrone nach Anbruch mit der Kartusche und dem von der Kartusche getrennten Verschluss in einer Seitenansicht,
Fig. 4 zeigt das Applikationselement in einem verschlossenen Zustand in einer Seitenansicht mit teilweise transparent dargestellten Wandelementen zur Sichtbarmachung des Innenlebens des Applikationselements,
Fig. 5 zeigt das Applikationselement in einem geöffneten Zustand in einer Seitenansicht mit teilweise transparent dargestellten Wandelementen zur Sichtbarmachung des Innenlebens des Applikationselements,
Fig. 6 zeigt einen Ausschnitt des Applikationselements in einer perspektivischen Ansicht mit teilweise transparent dargestellten Wandelementen zur Sichtbarmachung des Innenlebens des Applikationselements,
Fig. 7 zeigt das Applikationselement in einem verschlossenen Zustand in einer Seitenansicht mit teilweise transparent dargestellten Wandelementen zur Sichtbarmachung des Innenlebens des Applikationselements,
Fig. 8 zeigt eine Patrone bis zum Anbruch mit einer Kartusche und einer einstückig-integral an der Kartusche befindlichen Verschluss,
Fig. 9 zeigt einen Teil des Applikationselement in einem verschlossenen Zustand in einer perspektivischen Ansicht ohne Kartuschenhülse,
Fig. 10 zeigt einen Ausschnitt des Applikationselements in einer perspektivischen Ansicht mit teilweise transparent dargestellten Wandelementen zur Sichtbarmachung des Innenlebens des Applikationselements,
Fig. 11 zeigt einen Ausschnitt des Applikationselements in einer Seitenansicht mit teilweise transparent dargestellten Wandelementen zur Sichtbarmachung des Innenlebens des Applikationselements,
Fig. 12 zeigt das Applikationselement in einer perspektivischen Ansicht, wobei das Applikationselement in einem geschlossenen Zustand gezeigt ist,
Fig. 13 zeigt das teilweise transparent dargestellte Applikationselement in einer perspektivischen Ansicht, wobei das Applikationselement in einem geschlossenen Zustand gezeigt ist,
Fig. 14 zeigt das teilweise transparent dargestellte Applikationselement in einer Seitenansicht,
Fig. 15 zeigt das teilweise transparent dargestellte Applikationselement in einer Obenansicht zur Visualisierung der Lage des Schnittes C-C,
Fig. 16 zeigt das Applikationselement in einer Schnittansicht nach der Schnittlinie C-C aus Fig. 15,
Fig. 17 zeigt das Applikationselement in einer Schnittansicht, wobei die Schnittansicht eine vergrößerte Darstellung eines Teils der Fig. 16 darstellt,
Fig. 18 zeigt das Applikationselement in einer perspektivischen Ansicht, wobei das Applikationselement in einem geöffneten Zustand gezeigt ist,
Fig. 19 zeigt das teilweise transparent dargestellte Applikationselement in einer perspektivischen Ansicht, wobei das Applikationselement in einem geöffneten Zustand gezeigt ist,
Fig. 20 zeigt das Applikationselement in einer Schnittansicht,
Fig. 21 zeigt das Applikationselement in einer teilweisen Schnittansicht,
Fig. 22 zeigt die Patrone bis zum Anbruch mit einer Kartusche und einem einstückig-integral an der Kartusche befindlichen Verschluss in einer perspektivischen Ansicht,
Fig. 23 zeigt die teilweise transparent dargestellte Patrone bis zum Anbruch mit einer Kartusche und einem einstückig-integral an der Kartusche befindlichen Verschluss in einer perspektivischen Ansicht,
Fig. 24 zeigt die Patrone bis zum Anbruch mit einer Kartusche und einem einstückig-integral an der Kartusche befindlichen Verschluss in einer Seitenansicht,
Fig. 25 zeigt die Patrone bis zum Anbruch mit einer Kartusche und einem einstückig-integral an der Kartusche befindlichen Verschluss in einer Obenansicht zur Visualisierung der Lage des Schnittes C-C,
Fig. 26 zeigt die Patrone in einer Schnittansicht nach der Schnittlinie C-C aus Fig. 25,
Fig. 27 zeigt die Patrone nach Anbruch mit der Kartusche und dem von der Kartusche getrennten Verschluss in einer perspektivischen Ansicht,
Fig. 28 zeigt die teilweise transparent dargestellte Patrone nach Anbruch mit der Kartusche und dem von der Kartusche getrennten Verschluss in einer perspektivischen Ansicht,
Fig. 29 zeigt die Patrone nach Anbruch mit der Kartusche und dem von der Kartusche getrennten Verschluss in einer Obenansicht zur Visualisierung der Lage des Schnittes H-H,
Fig. 30 zeigt die Patrone umfassend einen Verschluss in einer Seitenansicht und umfassend eine Kartusche in einer Schnittansicht nach der Schnittlinie H-H aus Fig. 29,
Fig. 31 zeigt die Patrone nach Anbruch mit der Kartusche und dem von der Kartusche getrennten Verschluss in einer Untenansicht zur Visualisierung der Lage des Schnittes E-E,
Fig. 32 zeigt die Patrone in einer Schnittansicht nach der Schnittlinie E-E aus Fig. 31,
Fig. 33 zeigt Teile des Applikationselements, wie beispielsweise die Kartuschenhülse, die Kartusche, den Verschluss und Teile der Verschlusshülse in einer Seitenansicht,
Fig. 34 zeigt Teile des Applikationselements, wie beispielsweise die Kartuschenhülse, die Kartusche, den Verschluss und Teile der Verschlusshülse in einer perspektivischen Ansicht,
Fig. 35 zeigt Teile des Applikationselements, wie beispielsweise die Kartuschenhülse, die Kartusche, den Verschluss und Teile der Verschlusshülse in einer perspektivischen Ansicht,
Fig. 36 zeigt Teile des Applikationselements, wie beispielsweise die Kartuschenhülse, die Kartusche, den Verschluss und Teile der Verschlusshülse in einer perspektivischen Ansicht,
Fig. 37 zeigt Teile des Applikationselements, wie beispielsweise die Kartuschenhülse, die Kartusche, den Verschluss und Teile der Verschlusshülse in einer perspektivischen Ansicht,
Fig. 38 zeigt Teile des Applikationselements, wie beispielsweise die Kartuschenhülse, die Kartusche, den Verschluss und Teile der Verschlusshülse in einer Seitenansicht,
Fig. 39 zeigt Teile des Applikationselements, wie beispielsweise die Kartuschenhülse, die Kartusche, den Verschluss und Teile der Verschlusshülse in einer Obenansicht,
Fig. 40 zeigt das Applikationselements mit teilweise geschnittenen und entfernen Teilen zur schematischen Visualisierung des Innenlebens der Applikationselements in einer perspektivischen Ansicht,
Fig. 41 zeigt das Applikationselements mit teilweise geschnittenen und entfernen Teilen zur schematischen Visualisierung des Innenlebens der Applikationselements in einer perspektivischen Ansicht, wobei die Fig. 41 eine vergrößerte Darstellung eines Teils der Fig. 40 darstellt,
Fig. 42 zeigt das Applikationselements mit teilweise geschnittenen und entfernen Teilen zur schematischen Visualisierung des Innenlebens der Applikationselements in einer Seitenansicht,
Fig. 43 zeigt das Applikationselements mit teilweise geschnittenen und entfernen Teilen zur schematischen Visualisierung des Innenlebens der Applikationselements in einer Obenansicht,
Fig. 44 zeigt das Applikationselements mit teilweise geschnittenen und entfernen Teilen zur schematischen Visualisierung des Innenlebens der Applikationselements in einer Untenansicht zur Visualisierung der Lage des Schnittes H-H,
Fig. 45 zeigt das Applikationselements mit teilweise geschnittenen und entfernen Teilen zur schematischen Visualisierung des Innenlebens der Applikationselements in einer Schnittansicht nach der Schnittlinie H-H aus Fig. 44.

### AUSFÜHRUNGSBEISPIEL

Die Fig. 1 zeigt eine Applikationseinheit 1. Die Applikationseinheit 1 umfasst eine Kartuschenhülse 2 und eine Verschlusshülse 3. Wie gut in den Figuren 4 und 5 sowie 12 bis 21 zu sehen ist, sind die Kartuschenhülse 2 und die Verschlusshülse 3 in einem verschlossenen Zustand (Fig. 4 und 12 bis 17) der Applikationseinheit 1 fest miteinander verbunden, im Ausführungsbeispiel fest miteinander verschraubt. In einem geöffneten Zustand (Fig. 5 und 18 bis 21) der Applikationseinheit 1 sind die Kartuschenhülse 2 und die Verschlusshülse 3 voneinander getrennt. Zur Befestigung der Verschlusshülse 3 an der Kartuschenhülse 2 ist eine Schraubverbindung 4 vorgesehen. Die Schraubverbindung 4 umfasst schraubenartige Gewindegänge 4' an der Kartuschenhülse 2 und mutternartige Gewindegänge 4" an der Verschlusshülse 3, wie beispielsweise gut in den Fig. 18 bis 20 zu erkennen ist. Die Schraubverbindung 4 dient hierbei als Kraftwandler, wobei insbesondere beim Ausschrauben eine Kraft in Längsrichtung des Applikationselements 1. Die Nutzung der Kraft in Längsrichtung des Applikationselements 1 wird weiter unten beschrieben.

Obwohl das nicht figürlich dargestellt ist sei gesagt, dass als Kraftwandler statt eines Gewindes auch eine ein- oder mehrfache, meist nicht-helikale Aufgleitrampe vorgesehen sein kann. Eine solche Aufgleitrampe kann so aussehen, wie das in dem deutschen Gebrauchsmuster DE 202010011471 der Anmelderin in den Absätzen 0030 und 0031 der amtlichen Veröffentlichung unter Bezugnahme auf die zugehörigen Figuren beschrieben ist. Die entsprechenden Ausführungen des besagten Gebrauchsmusters werden hiermit durch Verweis auf das Gebrauchsmuster zum Gegenstand der heutigen Offenbarung gemacht.

Innerhalb des Applikationselements 1 ist eine Patrone 6 angeordnet. Die Patrone 6 ist vollständig innerhalb des Applikationselements 1 angeordnet im in Fig. 1 und 4 sowie Fig. 12 bis 17 gezeigten geschlossenen Zustand des Applikationselements 1. Die Patrone 6 ist mindestens teilweise sichtbar im in Fig. 5 sowie in Fig. 18 bis 21 gezeigten geöffneten Zustand des Applikationselements 1. Die Patrone 6 umfasst eine Kartusche 7. In der Kartusche 7 ist eine Kosmetikmasse, beispielsweise Mascara, Lipgloss, Eyeliner, etc., bevorratet. Die Kartusche 7 ist daher zweckmäßigerweise zylinderförmig ausgebildet, in Form eines hohlen Zylinders zur Aufnahme der Kosmetikmasse im Hohlraum des Zylinders. In manchen Fällen ist eine Kegeligkeit besonders vorteilhaft, nämlich dann, wenn die Innenumfangsfläche der Kartuschenhülse einen entsprechenden Gegenkegel ausbildet und die Kartusche und die Kartuschenhülse so aufeinander abgestimmt sind, dass sie gerade in dem Augenblick spielfrei oder (leicht) ineinandergespreizt relativ zueinander zum Liegen kommen in dem das Einrasten erfolgt. So kann besonders einfach eine Spielfreifreiheit und gleichzeitig eine besonders leichtgängige Montier- und Demontierbarkeit gewährleistet werden. Denn sobald die Kegelsitzflächen erst einmal voneinander abgehoben worden sind kann der weitere Demontagevorgang nahezu reibungsfrei ablaufen.

Die Patrone umfasst einen Verschluss 8. Im in Fig. 2 sowie Fig. 22 bis 25 gezeigten, neu hergestellten Zustand der Patrone 6 sind der Verschluss 8 und die Kartusche 7 einstückig-integral ausgebildet. Die Kartusche 7 versiegelt damit den Verschluss 8. An der Patrone 6 ist eine Sollbruchstelle 9 vorgesehen. Bei Aufprägen der oben beschriebenen Kraft in Längsrichtung des Applikationselements 1 wirkt die Kraft auf Kartusche 7 und Verschluss 8, wobei bei Einwirken dieser Kraft der Verschluss 8 von der Kartusche 7 an der Sollbruchstelle 9 getrennt wird. Dies erfolgt insbesondere beim ersten Aufschrauben der Verschlusshülse 3 von der Kartuschenhülse 2. Somit ist ein stets fehlerfreies Anbrechen ohne die Gefahr eines Verschüttens oder Verspritzens von Masse durch einen ungeschickten Versuch die Kartusche anzubrechen gewährleistet. Außerhalb der Erfindung ist das gerade nicht der Fall. Nicht jeder Verbraucher oder jede Verbraucherin liest erst einmal die Bedienungsanleitung. Vielfach wird ein Öffnen intuitiv versucht.

Fig. 2 und 3 sowie die Fig. 22 bis 32 zeigen die Patrone 6 außerhalb des Applikationselements 1. Fig. 4 und 5 sowie Fig. 12 bis 21 hingegen zeigen die Patrone 6 im in den Applikationselement 1 eingebauten Zustand. Fig. 33 bis 45 zeigen die Patrone 6 im eingebauten Zustand im Applikationselements, wobei in den Fig. 33 bis 45 Teile des Applikationselements 1 zur besseren Visualisierung des Einbauzustandes der Patrone 6 im Applikationselement 1 weggelassen wurden. In den in diesem Absatz angesprochenen Figuren ist gut zu sehen, dass der Verschluss 8 von der Verschlusshülse 3 aufgenommen ist und dass die Kartusche 7 von der Kartuschenhülse 2 aufgenommen ist.

Die Kartuschenhülse 2 und die Kartusche 7 bilden eine erste Rastkupplung 10. Die erste Rastkupplung 10 dient dem axialen Festsetzen der Kartusche 7 an der Kartuschenhülse 2. Die Verschlusshülse 3 und der Verschluss 8 bilden eine zweite Rastkupplung 11. Die zweite Rastkupplung 11 dient dem axialen Festsetzen des Verschlusses 8 an der Verschlusshülse 3.

Die erste Rastkupplung 10 und die zweite Rastkupplung 11 sind im Ausführungsbeispiel baugleich ausgebildet. Nachfolgend soll die Funktionsweise daher anhand der in Fig. 4, 5, 6, 7 und 9 bis 11 sowie Fig. 13 bis 21 und Fig. 40 bis 42 gezeigten zweiten Rastkupplung 11 erfolgen, wobei sinngemäß die nachfolgenden Erläuterungen auch für die erste Rastkupplung 10 gelten - dies ist besonders gut zu erkennen an der Fig. 17, in welcher die erste Rastkupplung 10 vergrößert dargestellt ist, die jedoch insbesondere dieselbe Funktionsweise und insbesondere dieselben Bauteile umfasst wie die zweite Rastkupplung 11. Die Rastkupplung 10, 11 ist so gestaltet, dass sie insbesondere Freigang in Umfangsrichtung lässt, so dass die von ihr axial aneinander festgesetzten Bauteile, nämlich Verschlusshülse 3 und Verschluss 8, insbesondere in Umfangsrichtung relativ zueinander rotieren können. Das ist erforderlich um bei einer neu eingesetzten Patrone 6 die Kartuschenhülse 2 mit der Verschlusshülse 3 verschrauben zu können - insbesondere ohne Beschädigung an der Patrone 6. Wir nun die in Fig. 4 gezeigte verschossene Applikationseinheit 1 das erste Mal nach Einsetzen einer neuen, noch integral verschlossenen Patrone 6 geöffnet, so setzt der Kraftwandler eine Drehung der Kartuschenhülse 2 relativ zur Verschlusshülse 3 in eine Axialkraft oder eine Axialkraftkomponente um, die die Verschlusshülse 3 von der Kartuschenhülse 2 abdrückt, insbesondere beim ersten vollständigen Aufdrehen der Verschlusshülse 3 gegenüber der Kartuschenhülse 2. Dabei wird die Patrone 6 an der Sollbruchstelle 9 gebrochen, wodurch sich das Innere der Kartusche 7 öffnet. Somit ist die Kosmetikmasse freigegeben und kann von einem Benutzer aufgetragen werden.

Die axiale Kraft wird aber auch im "täglichen" Nutzungsbetrieb genutzt. Denn die axiale Kraft dient dazu, eine einmal angebrochene Patrone 6, die in der Applikationseinheit 1 angeordnet ist, immer wieder verschließen zu können. Die axiale Kraft drückt nicht nur die Verschlusshülse 3 auf die Kartuschenhülse 2, sondern bevorzugt auch den Verschluss 8 auf die Kartusche 7. Bevorzugt ist hierzu eine, insbesondere kegelförmige, in Fig. 5 eingezeichnete Anlagefläche 5 an der Kartuschenhülse 2 vorgesehen. Die, insbesondere kegelförmige, Anlagefläche 5 wirkt hierbei wie eine Dichtung gegenüber der Verschlusshülse 3. Es versteht sich von selbst, dass die, insbesondere kegelförmige Anlagefläche 5, in einem weiteren Ausführungsbeispiel an der Verschlusshülse 3, und damit insbesondere nicht an der Kartuschenhülse 2, angeordnet sein kann. Dabei dichtet die Kartusche 7 gegenüber dem Verschluss 8 bzw. die Kartuschenhülse 2 gegenüber der Verschlusshülse 3 ab, so dass keine Kosmetikmasse aus der Applikationseinheit 1 austreten kann. Dadurch trocknet die Kosmetikmasse nicht aus. Insbesondere erfolgt ein weitgehend luftdichter Verschluss.

Vorzugsweise umfasst der Verschluss 3 ein Applikationselement 12, welches zur Applikation der Kosmetikmasse am Benutzer dient. Im in Fig. 3 gezeigten geöffneten Zustand der Applikationseinheit 1 ragt das insbesondere integral und zweckmäßig einteilig am Verschluss 3 ausgebildete Applikationselement 12 in axialer Richtung hervor. Zweckmäßig ist das Applikationselement 12 ein Röhrchen, eine Bürste, oder dergleichen. Im in Fig. 2 gezeigten geschossenen Zustand der Applikationseinheit 1 ragt das Applikationselement 12 in das Innere der Kartusche 7, und wird hierbei insbesondere von der Kosmetikmasse benetzt.

Im Nachfolgenden soll die Funktionsweise der Rastkupplung 10, 11 näher erläutert werden. Besonderer Fokus wurde im Ausführungsbeispiel darauf gelegt, dass die Rastkupplungen 10, 11 so gestaltet sind, dass sie werkzeuglos voneinander trennbar sind. In einem weiteren Ausführungsbeispiel ist selbstverständlich vorstellbar, dass ein Werkzeug erforderlich sein kann.

Nachfolgend soll der einfacheren Ausdrucksweise wegen die Funktionen der im Wesentlichen baugleichen Rastkupplungen 10, 11 anhand der Funktion der zweiten Rastkupplung 11 beschrieben werden. Der einzige wesentliche Unterschied der beiden Rastkupplungen 10, 11 besteht darin, dass die erste Rastkupplung 10 zwischen der Kartusche 7 und der Kartuschenhülse 2 im Bereich oder unmittelbar am (relativ zum Griff) distalen Stirnende der Kartusche 2 angeordnet ist und / oder dass die zweite Rastkupplung 11 zwischen dem Verschluss 8 und der Verschlusshülse 3 im Bereich oder unmittelbar am (relativ zum Griff) proximalen Stirnende des Verschlusses angeordnet ist.

Die Kartuschenhülse 2 trägt an ihrer distalen Stirnseite ein in den Fig. 4, 5 und 7 sowie in den Fig. 13, 14, 16, 17, 20, 21, 42 und 45 gezeigtes erstes Druckelement 12. Das erste Druckelement 12 lässt sich bevorzugt werkzeuglos eindrücken, beispielsweise mit der Fingerkuppe bzw. der Fingerbeere, bevorzugt des Daumens. Durch das Eindrücken des ersten Druckelements 12 wird die erste Rastkupplung 10 gelöst. Dadurch wird die Kartusche 7 von der Kartuschenhülse 2 freigegeben und kann entfernt werden, um Freiraum für eine neue Patrone 6, insbesondere für eine Ersatzpatrone zu schaffen.

Ganz entsprechend sind die Verschlusshülse 3 und der Verschluss 8 ausgebildet. Die Verschlusshülse 3 trägt an ihrer distalen Stirnseite ein in den Fig. 4 bis 7 und 9 bis 11 sowie Fig. 13, 14, 16, 18 bis 21 und 33 bis 45 gezeigtes zweites Druckelement 13. Das zweite Druckelement 13 lässt sich bevorzugt werkzeuglose eindrücken, beispielsweise mit der Fingerkuppe bzw. der Fingerbeere, bevorzugt des Daumens. Durch das Eindrücken des zweiten Druckelements 13 wird die zweite Rastkupplung 11 gelöst. Dadurch wird der Verschluss 6 von der Verschlusshülse 3 freigegeben und kann entfernt werden, um Freiraum für eine neue Patrone 6, insbesondere für eine Ersatzpatrone zu schaffen.

Die Rastkupplung 12, 13 umfasst zwei in Fig. 6 und 8 bis 11 gezeigte Rastelemente 14, 15. Ein Kupplungselement 15 der beiden Rastelemente, bevorzugt das der Kartusche 7 und/oder dem Verschluss 8 zugeordnete Kupplungselement 15 (vgl. Fig. 8 sowie Fig. 22 bis 32) ist in Form eines Rastring mit einem umlaufenden, in radialer Richtung hervorstehenden Rastkragen ausgebildet. Der Rastkragen ist bevorzugt am äußeren Ende der Patrone 6 ausgebildet und schließt die Patrone 6 ab.

Das andere Kupplungselement 14 der Rastkupplung, bevorzugt das der Kartuschenhülse 2 und/oder der Verschlusshülse 3 zugeordnete Kupplungselement 14 (vgl. Fig. 6, 9 bis 11 sowie 17 und 41), ist durch mindestens zwei Rastarme 16 gebildet, die im angekuppelten Zustand hinter den ihnen zugeordneten Rastring 15 greifen. Dieser vollständig angekuppelte Zustand ist in Fig. 11, 17 und 41 gezeigt. Ein mindestens teilweise oder gar vollständig entrasteter Zustand ist in den Fig. 6 und 9 gezeigt.

Gut in Fig. 11 und 17 zu erkennen ist die Form des Rastarms 16. Der Rastarm 16 weist eine Rastfläche 17' auf, welche den Rastring 15 hintergreift und im verrasteten Zustand an diesem anliegt. Der Rastarm 16 weist eine Öffnungsfläche 18 auf, welche dazu dient, dass das Druckelement 12, 13 gegen die Öffnungsfläche 18 drücken kann, um den Rastarm soweit zu verbiegen bzw. zu verschieben, verschwenken, oder dergleichen, dass sich die Rastverbindung löst. Das Druckelement 13 ist so gestaltet und nähert sich den Rastarmen 16 im niedergedrückten Zustand so, dass es die Rastarme 16 auseinander drückt und so außer Eingriff mit ihrem Kupplungspartner bringt, der bevorzugt in Gestalt des Rastrings 15 ausgebildet ist.

Im Ausführungsbeispiel sind die Rastarme 16 und der Rastring 15 so gestaltet, dass die Rastarme 16 bei Drehung des sie tragenden Teils relativ zu dem den Rastring 15 tragenden Teil auch in verrastetem Zustand endlos den Rastring 15 entlanggleiten können. Dies ist besonders vorteilhaft beim Einsetzen einer neuen (Ersatz-)Patrone 6 und zwar beim ersten Einschrauben von Verschlusshülse 3 auf Kartuschenhülse 2, denn dabei kann sich die Patrone 6 rotatorisch frei bewegen..

Die Rastarme 16 sind im Ausführungsbeispiel an einer in Fig. 6 und 9 gezeigte Rasteinheit 17, insbesondere einstückig integral, angeordnet. Die Rasteinheit 17 umfasst eine zylinder- bzw. ringförmige Einheit 18. Die ringförmige Einheit 18 schließt im Ausführungsbeispiel mit dem Verschluss 8, insbesondere mit dem am Verschluss 8 angeordneten Rastring 15 bündig ab - wie bereits mehrfach erwähnt gilt entsprechendes für die Kartusche. Die Rasteinheit 17 umfasst die beiden Rastarme 16. Die Rasteinheit 17 umfasst zwei Rasthaken 19. Jeder der beiden Rasthaken 19 umfasst jeweils zwei Rastfinger 20. Die Rasthaken 19 bzw. die Rastfinger 20 verrasten mit der Verschlusshülse 3 bzw. mit der Kartuschenhülse 2. Damit wird die Rasteinheit 17 mit der Verschlusshülse 3 bzw. mit der Kartuschenhülse 2 verrastet und damit werden die Kupplungselemente 14 entsprechend positioniert. Zweckmäßig ist die Rasteinheit 17 fest mit der Verschlusshülse 3 bzw. mit der Kartuschenhülse 2 verrastet, insbesondere nicht drehbar.

Die Patrone 6 kann durch eine Ersatzpatrone ersetzt werden. Die Ersatzpatrone ist zweckmäßig baugleich zur Patrone 6 ausgebildet. Die Ersatzpatrone umfasst eine masseführende Kartusche und eine bis zum Anbruch einstückig-integral an der Kartusche befindlichen, diese versiegelnden Verschluss, insbesondere zum Ersetzen der Patrone im Applikationselement nach einem der Ansprüche 1 bis 12.

Der Vollständigkeit wegen sei erwähnt, dass Patrone 6 und Ersatzpatrone baugleiche Ausführungen der Patrone 6 meinen. Der Unterschied besteht einfach darin, dass die Ersatzpatrone die Patrone 6 ersetzt, insbesondere nachdem die Patrone 6 teilweise oder vollständig von der Kosmetikmasse entleert ist.

## Patentansprüche

1. Applikationseinheit (1) mit einer Patrone (6) aus einer masseführenden Kartusche (7) und einem bis zum Anbruch einstückig-integral an der Kartusche (7) befindlichen, diese versiegelnden Verschluss (8), sowie einer Kartuschenhülse (2) zur Aufnahme der Kartusche (7) und einer Verschlusshülse (3) zur Aufnahme des Verschlusses (8), wobei die Kartuschenhülse (2) und die Kartusche (7) eine erste Rastkupplung (10) zum axialen Festsetzen des einen Teils am anderen Teil bilden, sowie die Verschlusshülse (3) und der Verschluss (8) eine zweite Rastkupplung (11) zum axialen Festsetzen des einen Teils am anderen Teil bilden, **dadurch gekennzeichnet, dass** zumindest eine der beiden Rastkupplungen (10, 11) so gestaltet ist, dass sie Freigang in Umfangsrichtung lässt, so dass die von ihr axial aneinander festgesetzten Bauteile in Umfangsrichtung relativ zueinander rotieren können und dass die Kartuschenhülse (2) und die Verschlusshülse (3) ihrerseits aneinander festsetzbar sind und zugleich einen Kraftwandler aufweisen, der eine Drehung der Kartuschenhülse (2) relativ zur Verschlusshülse (3) in eine Axialkraft oder eine Axialkraftkomponente umsetzt, die die Verschlusshülse (3) von der Kartuschenhülse (2) abdrückt.

2. Applikatonseinheit (1) nach Anspruch 1, **dadurch gekennzeichnet, dass** die Patrone (6) im Bereich des Übergangs zwischen der Kartusche (7) und dem sie versiegelnden Verschluss (8) eine Sollbruchstelle (9) aufweist, die so gestaltet ist, dass die Patrone (6) nach ihrem Einsetzen in die Kartuschenhülse (2) und die Verschlusshülse (3) und deren Verschließen beim ersten vollständigen Aufdrehen der Verschlusshülse (3) gegenüber der Kartuschenhülse (2) an der Sollbruchstelle (9) aufbricht.

3. Applikationseinheit (1) nach Anspruch 1 oder 2, **dadurch gekennzeichnet, dass** die Rastkupplungen (10, 11) so gestaltet sind, dass sie werkzeuglos voneinander trennbar sind.

4. Applikationseinheit (1) nach einem der vorhergehenden Ansprüche, **dadurch gekennzeichnet, dass** die Rastkupplung (10) zwischen der Kartusche (7) und der Kartuschenhülse (2) im Bereich oder unmittelbar am (relativ zum Griff) distalen Stirnende der Kartusche (7) angeordnet ist und / oder dass die Rastkupplung (11) zwischen dem Verschluss (8) und der Verschlusshülse (3) im Bereich oder unmittelbar am proximalen Stirnende des Verschlusses (8) angeordnet ist.

5. Applikationseinheit (1) nach einem der vorhergehenden Ansprüche, **dadurch gekennzeichnet, dass** die Kartuschenhülse (2) an ihrer distalen Stirnseite ein Druckelement (12) trägt, durch dessen bevorzugt werkzeugloses Eindrücken, idealerweise mit der Fingerbeere, die Rastkupplung (10) zwischen der Kartusche (7) und der Kartuschenhülse (2) werkzeuglos gelöst werden kann.

6. Applikationseinheit (1) nach einem der vorhergehenden Ansprüche, **dadurch gekennzeichnet, dass** die Verschlusshülse (3) an ihrer proximalen Stirnseite ein Druckelement (13) trägt, durch dessen bevorzugt werkzeugloses Eindrücken, idealerweise mit der Fingerbeere, die Rastkupplung (11) zwischen dem Verschluss (8) und der Verschlusshülse (3) werkzeuglos gelöst werden kann.

7. Applikationseinheit (1) nach einem der vorhergehenden Ansprüche, **dadurch gekennzeichnet, dass** ein Kupplungselement der Rastkupplung (10, 11), bevorzugt das der Kartusche (7) und/oder dem Verschluss (8) zugeordnete, ein Rastring (15) mit einem umlaufenden, in radialer Richtung hervorstehenden Rastkragen ist.

8. Applikationseinheit (1) nach einem der vorhergehenden Ansprüche, **dadurch gekennzeichnet, dass** das andere Kupplungselement der Rastkupplung (10, 11), bevorzugt das der Kartuschenhülse (2) und/oder der Verschlusshülse (3) zugeordnete, durch mindestens zwei Rastarme (16) gebildet wird, die im angekuppelten Zustand hinter den ihnen zugeordneten Rastring (15) greifen.

9. Applikationseinheit (1) nach einem der vorhergehenden Ansprüche, **dadurch gekennzeichnet, dass** das Druckelement (13) so gestaltet ist und sich den Rastarmen (16) im niedergedrücken Zustand so nähert, dass es die Rastarme (16) auseinander drückt und so außer Eingriff mit ihrem Kupplungspartner bringt, der bevorzugt in Gestalt eines Rastrings (15) ausgebildet ist.

10. Applikationseinheit (1) nach einem der vorhergehenden Ansprüche, **dadurch gekennzeichnet, dass** die Rastarme (16) und der Rastring (15) so gestaltet sind, dass die Rastarme (16) bei Drehung des sie tragenden Teils relativ zu dem den Rastring (15) tragenden Teil auch in verrastetem Zustand endlos den Rastring (15) entlanggleiten können.

11. Applikationseinheit (1) nach einem der vorhergehenden Ansprüche, **dadurch gekennzeichnet, dass** der Kraftwandler ein Gewinde (4, 4', 4") oder Gewindeabschnitt (4, 4', 4") ist.

12. Applikationseinheit (1) nach einem der Ansprüche 1 bis 10, **dadurch gekennzeichnet, dass** der Kraftwandler eine, meist nicht-helikale Aufgleitrampe ist, idealerweise in beide Drehrichtung wirksame Aufgleitrampe.

13. Ersatzpatrone (6) aus einer masseführenden Kartusche (7) und einem bis zum Anbruch einstückig-integral an der Kartusche (7) befindlichen, diese versiegelnden Verschluss (8), zum Ersetzen der Patrone (6) in der Applikationseinheit (1) nach einem der Ansprüche 1 bis 12, wobei wenn die Ersatzpatrone (6) in die Applikationseinheit (1) eingesetzt ist, die Kartuschenhülse (2) der Applikationseinheit (1) und die Kartusche (7) eine erste Rastkupplung (10) zum axialen Festsetzen des einen Teils am anderen Teil bilden, sowie die Verschlusshülse (3) der Applikationseinheit (1) und der Verschluss (8) eine zweite Rastkupplung (11) zum axialen Festsetzen des einen Teils am anderen Teil bilden, wobei zumindest eine der beiden Rastkupplungen (10, 11) so gestaltet ist, dass sie Freigang in Umfangsrichtung lässt, so dass die von ihr axial aneinander festgesetzten Bauteile in Umfangsrichtung relativ zueinander rotieren können, wobei die Kartuschenhülse (2) und die Verschlusshülse (3) ihrerseits aneinander festsetzbar sind und zugleich einen Kraftwandler aufweisen, der eine Drehung der Kartuschenhülse (2) relativ zur Verschlusshülse (3) in eine Axialkraft oder eine Axialkraftkomponente umsetzt, die die Verschlusshülse (3) von der Kartuschenhülse (2) abdrückt, wobei dabei eine Sollbruchstelle (9) der Patrone (6) aufbricht, die die Patrone (6) im Bereich des Übergangs zwischen der Kartusche (7) und dem sie versiegelnden Verschluss (8) aufweist, und die so gestaltet ist, dass die Patrone (6) nach ihrem Einsetzen in die Kartuschenhülse (2) und die Verschlusshülse (3) und deren Verschließen beim ersten vollständigen Aufdrehen der Verschlusshülse (3) gegenüber der Kartuschenhülse (2) an der Sollbruchstelle (9) aufbricht.

## Claims

1. Application unit (1) with a cartridge (6) formed by a mass-conducting cartridge (7) and a closure (8) integrally and as one piece formed on the cartridge (7) which seals it until initial use, , and with a cartridge sleeve (2) to hold the cartridge (7) and a closure sleeve (3) to hold the closure (8), wherein the cartridge sleeve (2) and the cartridge (7) form a first snap coupling (10) to axially secure one part to the other, and the closure sleeve (3) and the closure (8) form a second snap coupling (11) to axially secure one part to the other, **characterized in that** at least one of the two snap couplings (10, 11) is designed to allow play in the circumferential direction, so that the components axially secured by it can rotate relative to each other in the circumferential direction, and that the cartridge sleeve (2) and the closure sleeve (3) can be secured to each other while simultaneously having a force converter that transforms rotation of the cartridge sleeve (2) relative to the closure sleeve (3) into an axial force or an axial force component, which pushes the closure sleeve (3) away from the cartridge sleeve (2).

2. Application unit (1) according to claim 1, **characterized in that** the cartridge (6) has a predetermined breaking point (9) in the area of the transition between the cartridge (7) and the sealing closure (8), designed so that the cartridge (6), after being inserted into the cartridge sleeve (2) and the closure sleeve (3) and being closed, breaks open at the predetermined breaking point (9) upon the first full opening by rotation of the closure sleeve (3) relative to the cartridge sleeve (2).

3. Application unit (1) according to claim 1 or 2, **characterized in that** the snap couplings (10, 11) are designed to be separable without tools.

4. Application unit (1) according to any of the preceding claims, **characterized in that** the snap coupling (10) between the cartridge (7) and the cartridge sleeve (2) is arranged in the area or directly at the distal front end of the cartridge (7) (relative to the handle), and/or that the snap coupling (11) between the closure (8) and the closure sleeve (3) is arranged in the area or directly at the proximal front end of the closure (8).

5. Application unit (1) according to any of the preceding claims, **characterized in that** the cartridge sleeve (2) carries a pressure element (12) at its distal front end, by means of which the snap coupling (10) between the cartridge (7) and the cartridge sleeve (2) can be released without tools, preferably by pressing it in without tools, ideally with the fingertip.

6. Application unit (1) according to any of the preceding claims, **characterized in that** the closure sleeve (3) carries a pressure element (13) at its proximal front end, by means of which the snap coupling (11) between the closure (8) and the closure sleeve (3) can be released without tools, preferably by pressing it in without tools, ideally with the fingertip.

7. Application unit (1) according to any of the preceding claims, **characterized in that** one coupling element of the snap coupling (10, 11), preferably the one associated with the cartridge (7) and/or the closure (8), is a snap ring (15) with a circumferential snap collar protruding in the radial direction.

8. Application unit (1) according to any of the preceding claims, **characterized in that** the other coupling element of the snap coupling (10, 11), preferably the one associated with the cartridge sleeve (2) and/or the closure sleeve (3), is formed by at least two snap arms (16), which, in the coupled state, engage behind the snap ring (15) assigned to them.

9. Application unit (1) according to any of the preceding claims, **characterized in that** the pressure element (13) is designed in such a way and approaches the snap arms (16) in the pressed-down state in such a manner that it spreads the snap arms (16) apart and thus disengages them from their coupling partner, which is preferably designed in the form of a snap ring (15).

10. Application unit (1) according to any of the preceding claims, **characterized in that** the snap arms (16) and the snap ring (15) are designed in such a way that the snap arms (16), when the part carrying them is rotated relative to the part carrying the snap ring (15), can endlessly glide along the snap ring (15) even in the locked state.

11. Application unit (1) according to any of the preceding claims, **characterized in that** the force converter is a thread (4, 4', 4") or a threaded section (4, 4', 4").

12. Application unit (1) according to any of claims 1 to 10, **characterized in that** the force converter is a mostly non-helical sliding ramp, ideally a sliding ramp effective in both rotational directions.

13. Replacement cartridge (6) formed by a mass-conducting cartridge (7) and a closure (8) integrally and as one piece formed on the cartridge (7) which seals it until initial use, for replacing the cartridge (6) in the application unit (1) according to any of claims 1 to 12, wherein when the replacement cartridge (6) is inserted into the application unit (1), the cartridge sleeve (2) of the application unit (1) and the cartridge (7) form a first snap coupling (10) to axially secure one part to the other, and the closure sleeve (3) of the application unit (1) and the closure (8) form a second snap coupling (11) to axially secure one part to the other, wherein at least one of the two snap couplings (10, 11) is designed to allow play in the circumferential direction, so that the components axially secured by it can rotate relative to each other in the circumferential direction, wherein the cartridge sleeve (2) and the closure sleeve (3) can be secured to each other and simultaneously have a force converter that transforms the rotation of the cartridge sleeve (2) relative to the closure sleeve (3) into an axial force or an axial force component, which pushes the closure sleeve (3) away from the cartridge sleeve (2), thereby breaking a predetermined breaking point (9) of the cartridge (6), which is located in the area of the transition between the cartridge (7) and the sealing closure (8), and which is designed in such a way that the cartridge (6) breaks open at the predetermined breaking point (9) after being inserted into the cartridge sleeve (2) and the closure sleeve (3) and being closed, during the first full opening by rotation of the closure sleeve (3) relative to the cartridge sleeve (2).

## Revendications

1. Unité d'application (1) avec une cartouche (6) formée par une cartouche conductrice de matière (7) et un bouchon (8) qui scelle cette cartouche, étant initialement d'une seule pièce intégrée avec la cartouche (7) jusqu'à son ouverture, ainsi qu'un manchon de cartouche (2) pour recevoir la cartouche (7) et un manchon de fermeture (3) pour recevoir le bouchon (8), la cartouche (7) et le manchon de cartouche (2) formant un premier système de verrouillage à encliquetage (10) pour fixer axialement une partie à l'autre, et le bouchon (8) et le manchon de fermeture (3) formant un second système de verrouillage à encliquetage (11) pour fixer axialement une partie à l'autre, **caractérisée en ce qu'**au moins un des deux systèmes de verrouillage à encliquetage (10, 11) est conçu de manière à permettre un jeu en direction circonférentielle, de sorte que les éléments fixés axialement entre eux par ce système peuvent tourner relativement l'un par rapport à l'autre dans la direction circonférentielle, et **en ce que** le manchon de cartouche (2) et le manchon de fermeture (3) peuvent également être fixés l'un à l'autre tout en possédant un convertisseur de force qui transforme une rotation du manchon de cartouche (2) par rapport au manchon de fermeture (3) en une force axiale ou une composante de force axiale qui pousse le manchon de fermeture (3) hors du manchon de cartouche (2).

2. Unité d'application (1) selon la revendication 1, **caractérisée en ce que** la cartouche (6) présente une ligne de rupture prédéterminée (9) au niveau de la transition entre la cartouche (7) et le bouchon (8) qui la scelle, cette ligne de rupture étant conçue de manière à ce que la cartouche (6), après son insertion dans le manchon de cartouche (2) et le manchon de fermeture (3) et leur fermeture, se rompe au niveau de la ligne de rupture (9) lors du premier dévissage complet du manchon de fermeture (3) par rapport au manchon de cartouche (2).

3. Unité d'application (1) selon la revendication 1 ou 2, **caractérisée en ce que** les systèmes de verrouillage à encliquetage (10, 11) sont conçus pour être séparés sans outils.

4. Unité d'application (1) selon l'une des revendications précédentes, **caractérisée en ce que** le système de verrouillage à encliquetage (10) entre la cartouche (7) et le manchon de cartouche (2) est disposé dans la zone ou directement à l'extrémité distale de la cartouche (7), et/ou **en ce que** le système de verrouillage à encliquetage (11) entre le bouchon (8) et le manchon de fermeture (3) est disposé dans la zone ou directement à l'extrémité proximale du bouchon (8).

5. Unité d'application (1) selon l'une des revendications précédentes, **caractérisée en ce que** le manchon de cartouche (2) porte un élément de pression (12) sur son côté distal, qui, en étant pressé de préférence sans outil, idéalement avec le bout du doigt, permet de libérer sans outil le système de verrouillage à encliquetage (10) entre la cartouche (7) et le manchon de cartouche (2).

6. Unité d'application (1) selon l'une des revendications précédentes, **caractérisée en ce que** le manchon de fermeture (3) porte un élément de pression (13) sur son côté proximal, qui, en étant pressé de préférence sans outil, idéalement avec le bout du doigt, permet de libérer sans outil le système de verrouillage à encliquetage (11) entre le bouchon (8) et le manchon de fermeture (3).

7. Unité d'application (1) selon l'une des revendications précédentes, **caractérisée en ce qu'**un élément de couplage du système de verrouillage à encliquetage (10, 11), de préférence celui associé à la cartouche (7) et/ou au bouchon (8), est un anneau de verrouillage (15) avec un col de verrouillage périphérique faisant saillie dans une direction radiale.

8. Unité d'application (1) selon l'une des revendications précédentes, **caractérisée en ce que** l'autre élément de couplage du système de verrouillage à encliquetage (10, 11), de préférence celui associé au manchon de cartouche (2) et/ou au manchon de fermeture (3), est formé par au moins deux bras de verrouillage (16), qui dans l'état couplé, s'engagent derrière l'anneau de verrouillage (15) qui leur est associé.

9. Unité d'application (1) selon l'une des revendications précédentes, **caractérisée en ce que** l'élément de pression (13) est conçu de manière à se rapprocher des bras de verrouillage (16) lorsqu'il est enfoncé, de sorte qu'il écarte les bras de verrouillage (16) et les désengage ainsi de leur partenaire de couplage, qui est de préférence formé par un anneau de verrouillage (15).

10. Unité d'application (1) selon l'une des revendications précédentes, **caractérisée en ce que** les bras de verrouillage (16) et l'anneau de verrouillage (15) sont conçus de manière à ce que les bras de verrouillage (16), lors de la rotation de la partie qu'ils supportent par rapport à la partie qui supporte l'anneau de verrouillage (15), puissent glisser indéfiniment le long de l'anneau de verrouillage (15), même à l'état verrouillé.

11. Unité d'application (1) selon l'une des revendications précédentes, **caractérisée en ce que** le convertisseur de force est un filetage (4, 4', 4") ou une section de filetage (4, 4', 4").

12. Unité d'application (1) selon l'une des revendications 1 à 10, **caractérisée en ce que** le convertisseur de force est une rampe de glissement, généralement non hélicoïdale, idéalement une rampe de glissement efficace dans les deux directions de rotation.

13. Cartouche de remplacement (6) formée par une cartouche conductrice de matière (7) et d'un bouchon (8) scellant cette cartouche, d'une seule pièce intégrée avec la cartouche (7) jusqu'à son ouverture, destinée à remplacer la cartouche (6) dans l'unité d'application (1) selon l'une des revendications 1 à 12, lorsque la cartouche de remplacement (6) est insérée dans l'unité d'application (1), la cartouche (7) et le manchon de cartouche (2) forment un premier système de verrouillage à encliquetage (10) pour fixer axialement une partie à l'autre, et le bouchon (8) et le manchon de fermeture (3) forment un second système de verrouillage à encliquetage (11) pour fixer axialement une partie à l'autre, au moins un des deux systèmes de verrouillage à encliquetage (10, 11) étant conçu pour permettre un jeu en direction circonférentielle, de sorte que les éléments fixés axialement entre eux peuvent tourner relativement l'un par rapport à l'autre dans la direction circonférentielle, le manchon de cartouche (2) et le manchon de fermeture (3) pouvant être fixés l'un à l'autre et possédant également un convertisseur de force qui transforme une rotation du manchon de cartouche (2) par rapport au manchon de fermeture (3) en une force axiale ou une composante de force axiale qui pousse le manchon de fermeture (3) hors du manchon de cartouche (2), ce qui provoque la rupture de la ligne de rupture (9) de la cartouche (6), située au niveau de la transition entre la cartouche (7) et le bouchon (8) qui la scelle, et conçue de manière à ce que la cartouche (6) se rompe à la ligne de rupture (9) après son insertion dans le manchon de cartouche (2) et le manchon de fermeture (3) et leur fermeture, lors du premier dévissage complet du manchon de fermeture (3) par rapport au manchon de cartouche (2).
